# EUROPÄISCHE PATENTSCHRIFT

(11) **EP 0 742 322 B1**
(45) Veröffentlichungstag und Bekanntmachung des Hinweises auf die Patenterteilung: **16.06.1999**
(21) Anmeldenummer: 96105780.9
(22) Anmeldetag: 11.04.1996
(51) Int. Cl.: E04B 1/84

(54) **Schalldämpfungsvorrichtung**
Sound damping device
Dispositif d'amortissement du son

(30) Priorität: 08.05.1995 DE 19516819
(43) Veröffentlichungstag der Anmeldung: 13.11.1996
(73) Patentinhaber: METZELER SCHAUM GMBH, D-87700 Memmingen (DE)
(72) Erfinder: Friedl, Wolfgang, 87700 Memmingen (DE)
(74) Vertreter: Preissner, Nicolaus, Dipl.-Ing.

(56) Entgegenhaltungen:
- EP-A- 0 524 566
- WO-A-94/24382
- FR-A- 1 352 581
- US-A- 2 169 370

## Beschreibung

Die Erfindung betrifft eine Schalldämpfungsvorrichtung, insbesondere zum Anbringen an raumbegrenzenden Flächen, mit einem ersten Dämpfungselement für tiefe Schallfrequenzen und einem zweiten Dämpfungselement für hohe Schallfrequenzen, wobei das erste Dämpfungselement einen Plattenabsorber und ein Abstandselement umfaßt und das Abstandselement zur beabstandeten Anordnung des Plattenabsorbers zu einer raumbegrenzenden Fläche auf einer Seite des Plattenabsorbers angeordnet ist, wobei das zweite Dämpfungselement einen auf der anderen Seite des Plattenabsorbers angeordneten porösen Absorber aufweist und wobei das Abstandselement und der poröse Absorber aus einem Kunstschaumstoff bestehen.

Zur Bedämpfung von akustischen Räumen wie beispielsweise Tonstudios aber auch Windkanalanlagen sind Schalldämpfungsvorrichtungen zum Anbringen an raumbegrenzenden Flächen wie Wänden und Dekken bekannt.

Zur Schalldämpfung werden bisher aufwendige Keilstrukturen mit etwa 60 bis 120 cm langen Keilen verwendet, die an Wänden und Decken von zu bedämpfenden Räumen angebracht werden. Diese vorwiegend aus Schaumstoff bestehenden Keile ragen entsprechend ihrer durch die Schallwellenlängen bedingten Länge etwa 1 m weit in den Raum hinein.

Es sind auch flachausgebildete Schalldämpfungsvorrichtungen bekannt, die ebenfalls an Wänden und Decken von akustischen Räumen angebracht werden. Derartige flache Schalldämpfungsvorrichtungen umfassen grundsätzlich einen porösen Absorber und einen Helmholtz-Resonator.

In der US-A 2,169,370 ist ein flachausgebildeter schallabsorbierender Artikel offenbart, der ein erstes Dämpfungselement für tiefe Schallfrequenzen und ein zweites Dämpfungselement für hohe Schallfrequenzen umfaßt. Dabei ist das erste Dämpfungselement durch ein Abstandselement beabstandet zu einer Fläche, an der der schallabsorbierende Artikel befestigt wird, angeordnet. Somit wird zwischen den Dämpfungselementen und der Fläche ein Hohlraum geschaffen. Bei dem ersten Dämpfungselement handelt es sich um eine Membran, während das zweite Dämpfungselement aus porösem Material besteht.

In der FR-A 1,352,581 ist weiterhin ein Schallschutzartikel beschrieben, bei dem zwei Dämpfungselemente vorgesehen sind. Diese Dämpfungselemente sind über einen Abstandhalter an einer Wand befestigt. Durch diese Konstruktion wird durch das Dämpfungselement, den Abstandhalter und die Wand ein Hohlraum eingeschlossen.

Die FR.A.1352581 stellt eine Schalldämpfungsvorrichtung dar, die die Merkmale des Oberbegriffes des Anspruchs 1 aufweist.

Aus der WO-A 94/24382 ist schließlich eine Unterdecke zur Absorption von Schallwellen bekannt, bei der ein poröses Material mit einer Deckenmembran verbunden ist.

Ausgehend vom genannten Stand der Technik liegt der Erfindung die Aufgabe zugrunde, eine Schalldämpfungsvorrichtung der eingangs genannten Art derart weiterzubilden, so daß diese in der Raumtiefe wenig Platz verbraucht und über einen breitwandigen Frenqenzbereich schalldämpfend wirkt. Darüber hinaus soll sie einfach und kostengünstig herstellbar sein.

Zur Lösung dieser Aufgabe wird erfindungsgemäß eine Schalldämpfungsvorrichtung, insbesondere zum Anbringen an raumbegrenzenden Flächen vorgeschlagen, bei der der Kunstschaumstoff des Abstandselements und des porösen Absorbers ein offenzelliger Kunstschaumstoff ist und daß eine das Abstandselement seitlich umgebende Umhüllung vorgesehen ist. Durch diese erfindungsgemäße Ausgestaltung einer Schalldämpfungsvorrichtung werden platzaufwendige Keilstrukturen vermieden. Die erfindungsgemäße Schalldämpfungsvorrichtung ist besonders einfach aus zwei Dämpfungselementen aufgebaut, wobei das erste Dämpfungselement zur Absorption von unterhalb von 500 Hz liegenden Schallfrequenzen dient. Das auf dem ersten Dämpfungselement angeordnete zweite Dämpfungselement dämpft darüberliegende Schallfrequenzen durch Reibungs- und andere Energieverluste. Die erfindungsgemäße Schalldämpfungsvorrichtung zeichnet sich durch eine kompakte Bauweise und insbesondere durch eine glatte Oberfläche aus. Raumverluste werden dadurch gering gehalten. Bei einer Verwendung in Windkanalanlagen werden durch die erfindungsgemäße Ausgestaltung die bisher durch die Keilstrukturen bedingten Strömungsverluste verringert.

In vorteilhafter Ausgestaltung der Erfindung ist das Abstandselement rahmenförmig ausgebildet und der auf dem Abstandselement angeordnete Plattenabsorber schließt mit der Wand- oder Deckenfläche einen Hohlraum ein. Die Ausgestaltung der Schalldämpfungsvorrichtung mit einem zur raumbegrenzenden Fläche hin liegenden Hohlraum bewirkt eine besonders gute Dämpfung von tiefen Schallfrequenzen.

In weiterer Ausgestaltung der Erfindung besteht der Plattenabsorber aus einem biegeweichen Material. Dadurch wird die Schalldämpfung im tiefen Frequenzbereich weiter verbessert.

In vorteilhafter Ausgestaltung der Erfindung ist der Plattenabsorber eine geschlossene Kunststoffolie, insbesondere eine Folie aus Polyurethan.

In besonders vorteilhafter Ausgestaltung der Erfindung beträgt die Dikke des Plattenabsorbers zwischen 20 µm und 200 µm. Als besonders vorteilhaft erweist sich eine Dicke des Plattenabsorbers von 25 µm bis 50 µm.

Erfindungsgemäß besteht das Abstandselement aus einem offenzelligen Kunstschaumstoff, wie z.B. Polyurethan- oder Melaminharzschaumstoff.

In Ausgestaltung der Erfindung beträgt die Dicke des Abstandselements etwa 100 mm.

Eine vorteilhafte Ausführungsform der Erfindung sieht vor, daß die seitliche Umhüllung aus Blech ist.

In weiterer Ausgestaltung der Erfindung besteht der poröse Absorber aus einem offenzelligen Kunstschaumstoff, wie Polyurethan- oder Melaminharzschaumstoff.

In besonders vorteilhafter Ausgestaltung der Erfindung ist auf der schallzugewandten Fläche des porösen Absorbers eine gelochte Folie vorgesehen. Durch eine derartige Folie werden die Absorptionscharakteristika der Schalldämpfungsvorrichtung für hohe Frequenzen nicht beeinträchtigt. Dabei ist ein Lochflächenanteil der gelochten Folie von 20 bis 80 % vorteilhaft. Als besonders vorteilhaft erweist sich ein Lochflächenanteil von 30 bis 50 %.

In weiterer Ausgestaltung der Erfindung ist der poröse Absorber im wesentlichen quaderförmig und weist eine Dicke von etwa 130 mm auf.

Die Erfindung wird anhand eines in der Zeichnung dargestellten Ausführungsbeispiels im folgenden näher dargestellt und erläutert.
- Figur 1: zeigt in schematischer, nicht maßstabsgerechter Darstellung einen Querschnitt durch eine an einer raumbegrenzenden Fläche angeordneten erfindungsgemäßen Schalldämpfungsvorrichtung, und
- Figur 2: zeigt ein Balkendiagramm, das den mit einer erfindungsgemäßen Schalldämpfungsvorrichtung erreichten Schallabsorptionsgrad in Abhängigkeit der Frequenz wiedergibt.

Figur 1 zeigt eine Schalldämpfungsvorrichtung 1, die an einer raumbegrenzenden Fläche 6 (Wand oder Decke) angebracht ist. Die Schalldämpfungsvorrichtung 1 umfaßt zwei Dämpfungselemente.

Das erste Dämpfungselement für tiefe Schallfrequenzen weist ein rahmenförmiges Abstandselement 2 sowie einen auf dem Abstandselement 2 angeordneten Plattenabsorber 3 auf. Das Abstandselement 2 ist an der raumbegrenzenden Fläche 6 beispielsweise durch Verkleben angebracht. Durch das rahmenförmige Abstandselement 2 und dem darauf (beispielsweise durch Verkleben) angeordneten Plattenabsorber 3 wird mit der raumbegrenzenden Fläche 6 ein mit Luft gefüllter Hohlraum 5 eingeschlossen. Das Abstandselement 2 besteht aus einem Schaumstoff, insbesondere einem offenzelligen Schaumstoff, wie beispielsweise Polyurethan- oder Melaminharzschaumstoff. Der Plattenabsorber 3 besteht aus einem biegeweichen Material, vorteilhafterweise aus einer Kunststoffolie. Durch diese erfindungsgemäße Ausgestaltung des ersten Dämpfungselements werden Schallfrequenzen unterhalb von etwa 500 Hz durch den biegeweichen Plattenabsorber 3 und den zur raumbegrenzenden Fläche 6 liegenden Hohlraum 5 gedämpft. Das Abstandselement 2 kann, wie in der Figur dargestellt, seitlich von einer Umhüllung 7 umgeben sein. Durch diese Umhüllung 7, die beispielsweise ein dünner Metall- oder Blechstreifen oder dergleichen sein kann, wird die Absorptionsqualität des ersten Dämpfungselements weiter verbessert, und es erfolgt eine Abgrenzung gegenüber angrenzenden weiteren Schalldämpfungsvorrichtungen.

Das zweite Dämpfungselement der erfindungsgemäßen Schalldämpfungsvorrichtung 1 ist direkt auf dem Plattenabsorber 3, beispielsweise durch Verkleben, angebracht und umfaßt im wesentlichen einen porösen Absorber 4 aus Schaumstoff, insbesondere aus einem offenzelligen Kunstschaumstoff wie Polyurethan- oder Melaminharzschaumstoff. Auf seiner dem Schall zugewandten Fläche kann der poröse Absorber 4, wie dargestellt, eine mit Löchern 9 versehene Folie 8 aufweisen. Der Lochflächenanteil dieser gelochten Folie 8 beträgt 20 bis 80 %. Als besonderes vorteilhaft hat sich ein Lochflächenanteil von 30 bis 50 % erwiesen.

In dem zweiten Dämpfungselement der erfindungsgemäßen Schalldämpfungsvorrichtung werden oberhalb von 500 Hz liegende Schallfrequenzen durch Reibungs- und andere Energieverluste in dem porösen Absorber 4 bedämpft.

Die Dicke des Abstandselements 2 beträgt etwa 100 mm, die des porösen Absorbers 4 etwa 130 mm. Da die als Plattenabsorber 3 dienende Kunststoffolie maximal nur 200 µm, vorteilhafterweise nur 50 µm dick ist, verfügt die gesamte Schalldämpfungsvorrichtung über eine Dicke von nur etwa 230 mm. Damit ist, verglichen mit den sonst üblichen etwa 1 m langen Teilstrukturen ein deutlicher Raumgewinn verbunden, so daß die zu bedämpfenden akustischen Räume durch eine Ausstattung mit erfindungsgemäßen Schalldämpfungsvorrichtungen mehr Platz bieten, bzw. von vornherein kleiner gebaut werden können. Eine Anwendung der erfindungsgemäßen Schalldämpfungsvorrichtung in Windkanalanlagen bietet sich an, da durch die ebene, parallel zur raumbegrenzenden Fläche verlaufende Oberfläche die Strömungsverluste gering gehalten werden.

Die erfindungsgemäße Schalldämpfungsvorrichtung dämpft entsprechend der nachfolgend wiedergegebenen Ergebnisse einer Meßreihe Schall in einem breitbandigen Frequenzbereich. Bei dieser Meßreihe wurde der Schallabsorptionsgrad nach DIN 52212 bestimmt. Die Dikke des porösen Absorbers 4 aus Basotect betrug 130 mm, die Dicke des Plattenabsorbers 3 betrug 50 µm und die Dicke des eingeschlossenen Hohlraums 5 betrug 100 mm. Die Prüffläche betrug 9,8 m², der ausgemessene Hallraum hatte ein Volumen von 210 m³. Gemessen wurde der Schallabsorptionsgrad αₛ über der Frequenz f in Hz.

| f in Hz | 100 | 125 | 160 | 200 | 250 | 315 |
|---|---|---|---|---|---|---|
| αₛ | 0,64 | 0,86 | 0,93 | 1,31 | 1,34 | 1,29 |

| f in Hz | 400 | 500 | 630 | 800 | 1000 | 1250 |
|---|---|---|---|---|---|---|
| αₛ | 1,21 | 1,19 | 1,10 | 1,09 | 1,04 | 1,01 |

| f in Hz | 1600 | 2000 | 2500 | 3150 | 4000 | 5000 |
|---|---|---|---|---|---|---|
| αₛ | 1,03 | 1,04 | 1,05 | 1,09 | 1,12 | 1,15 |

Wie aus diesem Meßergebnis ersichtlich ist, ist der Schallabsorptionsgrad αₛ über einen breiten Frequenzbereich von 200 Hz bis 5000 Hz durchweg größer als 1. Erst unterhalb von etwa 180 Hz fällt der Schallabsorptionsgrad unterhalb von 1. Diese Meßergebnisse sind in Figur 2 in einem Balkendiagramm graphisch dargestellt, wobei auf der Abszisse die Frequenz in Hz und auf der Ordinate der Schallabsorptionsgrad αₛ aufgetragen sind.

## Patentansprüche

1. Schalldämpfungsvorrichtung, insbesondere zum Anbringen an raumbegrenzenden Flächen, mit einem ersten Dämpfungselement für tiefe Schallfrequenzen und einem zweiten Dämpfungselement für hohe Schallfrequenzen, wobei das erste Dämpfungselement einen Plattenabsorber (3) und ein Abstandselement (2) umfaßt und das Abstandselement (2) zur beabstandeten Anordnung des Plattenabsorbers (3) zu einer raumbegrenzenden Fläche (6), auf einer Seite des Plattenabsorbers (3) angeordnet ist, wobei das zweite Dämpfungselement einen auf der anderen Seite des Plattenabsorbers (3) angeordneten porösen Absorber (4) aufweist und wobei das Abstandselement (2) und der poröse Absorber (4) aus einem Kunstschaumstoff bestehen, dadurch gekennzeichnet, daß der Kunstschaumstoff des Abstandselements (2) und des porösen Absorbers (4) ein offenzelliger Kunstschaumstoff ist und daß eine das Abstandselement (2) seitlich umgebende Umhüllung (7) vorgesehen ist.

2. Schalldämpfungsvorrichtung nach Anspruch 1, dadurch gekennzeichnet, daß das Abstandselement (2) rahmenförmig ausgebildet ist und daß der auf dem Abstandselement (2) angeordnete Plattenabsorber (3) mit der raumbegrenzenden Fläche (6) einen Hohlraum (5) einschließt.

3. Schalldämpfungsvorrichtung nach Anspruch 1 oder 2, dadurch gekennzeichnet, daß der Plattenabsorber (3) aus biegeweichem Material besteht.

4. Schalldämpfungsvorrichtung nach Anspruch 3, dadurch gekennzeichnet, daß der Plattenabsorber (3) eine geschlossene Kunststoffolie ist.

5. Schalldämpfungsvorrichtung nach Anspruch 4, dadurch gekennzeichnet, daß die Kunststoffolie eine Polyurethanfolie ist.

6. Schalldämpfungsvorrichtung nach einem der vorhergehenden Ansprüche, dadurch gekennzeichnet, daß die Dicke des Plattenabsorbers (3) zwischen 20 µm und 200 µm beträgt.

7. Schalldämpfungsvorrichtung nach Anspruch 6, dadurch gekennzeichnet, daß die Dicke des Plattenabsorbers (3) 25 µm bis 50 µm beträgt.

8. Schalldämpfungsvorrichtung nach einem der Ansprüche 1 bis 7, dadurch gekennzeichnet, daß das Abstandselement (2) aus Polyurethan- oder Melaminharzschaumstoff besteht.

9. Schalldämpfungsvorrichtung nach einem der vorhergehenden Ansprüche, dadurch gekennzeichnet, daß die Dicke des Abstandselements (2) etwa 100 mm beträgt.

10. Schalldämpfungsvorrichtung nach einem der Ansprüche 1 bis 9, dadurch gekennzeichnet, daß die Umhüllung (7) aus Blech ist.

11. Schalldämpfungsvorrichtung nach einem der Ansprüche 1 bis 10, dadurch gekennzeichnet, daß der poröse Absorber (4) aus Polyurethan- oder Melaminharzschaumstoff besteht.

12. Schalldämpfungsvorrichtung nach einem der vorhergehenden Ansprüche, dadurch gekennzeichnet, daß auf der schall-zugewandten Fläche des Plattenabsorbers (4) eine gelochte Folie (8) vorgesehen ist.

13. Schalldämpfungsvorrichtung nach Anspruch 12, dadurch gekennzeichnet, daß die gelochte Folie (8) einen Lochflächenanteil von 20 bis 80 % aufweist.

14. Schalldämpfungsvorrichtung nach Anspruch 13, dadurch gekennzeichnet, daß der Lochflächenanteil 30 bis 50 % beträgt.

15. Schalldämpfungsvorrichtung nach einem der vorhergehenden Ansprüche, dadurch gekennzeichnet, daß der poröse Absorber (4) im wesentlichen quaderförmig ist.

16. Schalldämpfungsvorrichtung nach einem der vorhergehenden Ansprüche, dadurch gekennzeichnet, daß die Dicke des porösen Absorbers (4) etwa 130 mm beträgt.

## Claims

1. A sound attenuator, particularly for application to surfaces defining a room area, comprising a first attenuator element for low sound frequencies and a second attenuator element for high sound frequencies, said first attenuator element including a plate absorber (3) and a spacer element (2) and said spacer element (2) for arranging said plate absorber (3) spaced away from a surface (6) defining a room area being disposed on one side of said plate aborber (3), said second attenuator element including a porous absorber (4) disposed on the other side of said plate absorber (3), said spacer element (2) and said porous absorber (4) consisting of an expanded plastics material, characterized in that said expanded plastics material of said spacer element (2) and of said porous absorber (4) is an open-cell expanded plastics material and that a side envelope (7) is provided for said spacer element (2) .

2. The sound attenuator as set forth in claim 1,
characterized in that said spacer element (2) is configured frame-shaped and said plate absorber (3) disposed on said spacer element (2) encloses, together with said surface (6) defining a room area, a cavity (5).

3. The sound attenuator as set forth in claim 1 or 2,
characterized in that said plate absorber (3) consists of a flexible material.

4. The sound attenuator as set forth in claim 3,
characterized in that said plate absorber (3) is a closed-cell film of plastics material.

5. The sound attenuator as set forth in claim 4,
characterized in that said plastics film is a film of polyurethane.

6. The sound attenuator as set forth in any of the preceding claims, characterized in that the thickness of said plate absorber (3) is between 20 µm and 200 µm.

7. The sound attenuator as set forth in claim 6,
characterized in that the thickness of said plate absorber (3) is between 25 µm and 50 µm.

8. The sound attenuator as set forth in any of the preceding claims, characterized in that said spacer element (2) consists of expanded polyurethane or melamine resin material.

9. The sound attenuator as set forth in any of the preceding claims, characterized in that the thickness of said spacer element (2) is roughly 100 mm.

10. The sound attenuator as set forth in any of the preceding claims, characterized in that said envelope (7) is made of sheet metal.

11. The sound attenuator as set forth in any of the preceding claims, characterized in that said porous absorber (4) consists of expanded polyurethane or melamine resin material.

12. The sound attenuator as set forth in any of the preceding claims, characterized in that a perforated film (8) is provided on the surface of said porous absorber (4) facing the sound.

13. The sound attenuator as set forth in claim 12,
characterized in that the perforation surface area percentage of said perforated film (8) is 20 to 80%.

14. The sound attenuator as set forth in claim 13,
characterized in that the perforation surface area percentage is 30 to 50%.

15. The sound attenuator as set forth in any of the preceding claims, characterized in that said porous absorber (4) is essentially cuboidal.

16. The sound attenuator as set forth in any of the preceding claims, characterized in that the thickness of said porous absorber (4) is approximately 130 mm.

## Revendications

1. Dispositif d'amortissement sonore, en particulier pour la fixation sur des surfaces limitant un local, comportant un premier élément amortisseur pour des fréquences sonores basses et un second élément amortisseur pour des fréquences sonores hautes, dans lequel le premier élément amortisseur comporte un panneau absorbeur (3) et un élément écarteur (2) et l'élément écarteur (2) est agencé sur un côté du panneau absorbeur (3) afin d'agencer le panneau absorbeur (3) en écartement d'une surface (3) limitant un local, et dans lequel le second élément absorbeur comprend un absorbeur poreux (4) agencé sur l'autre côté du panneau absorbeur (3), et dans lequel l'élément écarteur (2) et l'absorbeur poreux (4) sont constitués de mousse en matière plastique, caractérisé en ce que la mousse en matière plastique de l'élément écarteur (2) et de l'absorbeur poreux (4) est une mousse en matière plastique à cellules ouvertes, et en ce qu'il est prévu un enrobage (7) entourant latéralement l'élément écarteur (2).

2. Dispositif d'amortissement sonore selon la revendication 1, caractérisé en ce que l'élément écarteur (2) est réalisé en forme de cadre, et en ce que le panneau absorbeur (3) agencé sur l'élément écarteur (2) enferme, conjointement avec la surface (6) limitant le local, un espace creux (5).

3. Dispositif d'amortissement sonore selon l'une ou l'autre des revendications 1 et 2, caractérisé en ce que le panneau absorbeur (3) est constitué en un matériau souple à la flexion.

4. Dispositif d'amortissement sonore selon la revendication 3, caractérisé en ce que le panneau absorbeur (3) est un film en matière plastique fermé.

5. Dispositif d'amortissement sonore selon la revendication 4, caractérisé en ce que le film en matière plastique est un film en polyuréthanne.

6. Dispositif d'amortissement sonore selon l'une quelconque des revendications précédentes, caractérisé en ce que l'épaisseur du panneau absorbeur (3) est comprise entre 20 µm et 200 µm.

7. Dispositif d'amortissement sonore selon la revendication 6, caractérisé en ce que l'épaisseur du panneau absorbeur (3) est comprise entre 25 µm et 50 µm.

8. Dispositif d'amortissement sonore selon l'une quelconque des revendications 1 à 7, caractérisé en ce que l'élément écarteur (2) est constitué en mousse de polyuréthanne ou en mousse de résine de mélamine.

9. Dispositif d'amortissement sonore selon l'une quelconque des revendications précédentes, caractérisé en ce que l'épaisseur de l'élément écarteur (2) s'élève à environ 100 mm.

10. Dispositif d'amortissement sonore selon l'une quelconque des revendications 1 à 9, caractérisé en ce que l'enrobage (7) est en tôle.

11. Dispositif d'amortissement sonore selon l'une quelconque des revendications 1 à 10, caractérisé en ce que l'absorbeur poreux (4) est constitué en mousse de polyuréthanne ou en mousse de résine de mélamine.

12. Dispositif d'amortissement sonore selon l'une quelconque des revendications précédentes, caractérisé en ce qu'il est prévu sur la surface du panneau absorbeur (4) orientée vers le son un film perforé (8).

13. Dispositif d'amortissement sonore selon la revendication 12, caractérisé en ce que le film perforé (8) présente une proportion en surface perforée comprise entre 20 et 80 %.

14. Dispositif d'amortissement sonore selon la revendication 13, caractérisé en ce que la proportion en surface perforée est comprise entre 30 et 50 %.

15. Dispositif d'amortissement sonore selon l'une quelconque des revendications précédentes, caractérisé en ce que l'absorbeur poreux (4) est de forme sensiblement parallélépipédique.

16. Dispositif d'amortissement sonore selon l'une quelconque des revendications précédentes, caractérisé en ce que l'épaisseur de l'absorbeur poreux (4) s'élève à environ 130 mm.
